# EUROPÄISCHE PATENTANMELDUNG

(11) **EP 0 311 824 A2**
(43) Veröffentlichungstag der Anmeldung: **19.04.1989**
(21) Anmeldenummer: 88115675.6
(22) Anmeldetag: 23.09.1988
(51) Int. Cl.: B65D 30/22

(54) **Tragetasche aus Papier**

(30) Priorität: 13.10.1987 DE 3734562
(71) Anmelder: KOCHSIEK MASCHINENBAU-SOLTAU GMBH & CO., D-3040 Soltau (DE); Sauerländer Papiersackfabrik Gustav Dyckerhoff GmbH & Co., D-5962 Drolshagen (DE)
(72) Erfinder: Willutzki, Kurt, D-5272 Ohl (DE); Weber, Walter, D-5272 Wipperfürth (DE); Hollmann, Bernd, D-4800 Bielefeld 1 (DE)
(74) Vertreter: Hanewinkel, Lorenz, Dipl.-Phys.

(57) **Zusammenfassung**

Die bekannten Tragetaschen aus Papier weisen eine auffaltbare Kastenform aus vier Mantelwandungen und einem Boden auf. Die eingebrachten Güter finden in der Tasche keinen sicheren Halt und können umfallen. Die neue Tragetasche soll in einfacher Weise eine lagefixierte Güteraufnahme ergeben.

Dieses wird durch eine im Taschen-Aufnahmeraum vorgesehene Facheinteilung (8a bis 8c) erreicht, wobei diese Facheinteilung (8a bis 8c) von einem bei der Taschenherstellung mit eingebrachtem, an sich gegenüberliegenden Mantelwandungen (1, 2) festgelegtem, auffaltbarem Schlauch (9) aus Papier gebildet ist

Die Tragetasche wird in kostengünstiger Weise bei ihrer Fertigung mit einer Facheinteilung ausgestattet, wodurch die eingebrachten Güter, wie Flaschen, eine sichere Lagefixierung erhalten.

## Beschreibung

Die Erfindung bezieht sich auf eine Tragetasche aus Papier, die eine aufgefaltete Kastenform aus vier Mantelwandungen und einem Falzboden besitzt, wobei in zwei sich gegenüberliegenden Mantelwandungen Seitenfalten und an den beiden anderen Mantelwandungen ggf. Tragegriffe angeordnet sind.

Aufgabe der Erfindung ist es, eine derartig aufgebaute Tragetasche in einfacher und kostengünstig herstellbarer Weise in ihrem Aufnahmeraum so zu gestalten, daß eingebrachte Güter eine Lagearretierung erhalten.

Diese Aufgabe wird erfindungsgemäß durch die kennzeichnenden Merkmale des Gegenstandsanspruches 1 und des Verfahrensanspruches 9 gelöst, wobei die Unteranssprüche 2 bis 8 vorteilhafte Weiterbildungen der Aufgabenlösung beinhalten.

Der Gegenstand der Erfindung erstreckt sich nicht nur auf die Merkmale der einzelnen Ansprüche, sondern auch auf deren Kombination.

Die erfindungsgemäße Tragetasche aus Papier ist in vorteilhafter Weise in ihrem Aufnahmeraum mit einer Facheinteilung ausgestattet, durch die eingebrachte Güter lagefixiert werden. Insbesondere sind in die Tasche eingestellte Flaschen durch die Facheinteilung gegen Umfallen oder Kippen gesichert aufgenommen und gleichzeitig stellt die Facheinteilung noch einen Beschädigungsschutz für die eingebrachten Güter dar.

Diese Facheinteilung ist durch einen auffaltbaren Innenschlauch gebildet, der bei der Taschenherstellung auf die die Mantelwandungen und den Boden bildende, aufgefaltete Papierbahn im Durchlaufverfahren aufgebracht, dann mit dem geschlossenen Außenschlauch verbunden wird.

Die Herstellung dieser Facheinteilung erfolgt also gleichzeitig bei der Herstellung der Tragetasche in Schlauchform, so daß in einem Arbeitsdruchlauf die Tasche mit Facheinteilung hergestellt wird.

Anhand der Zeichnung wird nachfolgend ein Ausführungsbeispiel gemäß der Erfindung näher erläutert. Es zeigt:
Fig. 1 eine perspektivische Ansicht einer Tragetasche mit Facheinteilung im teilweise aufgefalteten Zustand,
Fig. 2 eine perspektivische Ansicht derselben Tragetasche in vollkommen aufgefaltetem Zustand,
Fig. 3 eine Draufsicht auf die offene Taschenbahn mit aufgelegtem Schlauch für die Facheinteilung,
Fig. 4 eine Draufsicht auf die schlauchartig gefaltete Taschenbahn mit innenliegendem Schlauch für die Facheinteilung,
Fig. 5 eine Stirnansicht des gefalteten Taschenschlauches mit eingebrachtem Facheinteilungsschlauch im teilweise aufgefalteten Zustand.

Die Tragetasche aus Papier weist eine auffaltbare Kastenform aus vier Mantelwandungen (Taschenwandungen) (1 bis 4) und einem Falzboden (5) auf, wobei in zwei sich gegenüberliegenden Mantelwandungen (3, 4) je eine Seitenfalte (6) und an den beiden anderen Mantelwandungen (1, 2) ggf. Tragegriffe (7) angeordnet sind.

Der kastenförmige Aufnahmeraum der Tragetasche hat eine Facheinteilung, die den Aufnahmeraum in mehrere, vorzugsweise drei Fächer (8a bis 8c) aufteilt, welche sich über die gesamte Taschenhöhe erstrecken und nebeneinander angeordnet sind.

Die Facheinteilung ist von einem an den beiden sich gegenüberliegenden und quer zu den die Seitenfalten (6) zeigenden Mantelwandungen (3, 4) stehenden Mantelwandungen (1, 2) festgelegtem, auffaltbarem Schlauch (9) aus Papier gebildet.

Dieser Schlauch (9) zeigt in der aufgefalteten Stellung eine U-Form und ist mit seinem U-Steg (9a) an einer Mantelwandung (1) und mit an seinen beiden U-Schenkeln (9b) aufeinanderzu abgewinkelten Stegen (9c) an der gegenüberliegenden Mantelwandung (2) festgelegt.

Dieser Schlauch (9) hat in seinen beiden U-Schenkeln (9b) je eine Falzkante (10).

Der Schlauch (9) ist durch Kleben an den Mantelwandungen (1, 2) befestigt, wobei die Klebestellen an dem U-Steg (9a) und an den U-schenkelseitigen Stegen (9c) in Punktoder Streifenform vorgesehen sind.

Dieser Schlauch (9) teilt den Taschenaufnahmeraum in gleich und/oder unterschiedlich große Fächer (8a bis 8c) auf.

Die Tasche ist mit der Facheinteilung in Schlauchform hergestellt, und zwar wird dabei auf eine offenliegende, die vier Mantelwandungen (1 bis 4) bildende und Falzlinien (11) sowie Klebestellen zeigende Papierbahn ein flachliegender Flachoder Seitenfaltenschlauch (9) aufgebracht, vgl. Fig. 3, dann die Papierbahn schlauchförmig geschlossen und mit dem innenliegenden Schlauch (9) in den Klebestellen verbunden, vgl. Fig. 4 und 5, und anschließend auf die Taschengröße abgelängt, sowie an einer Längsseite in Überlappung (12) und am Boden (5) durch Kleben verschlossen. (Fig. 3 ist gegenüber Fig. 4 und 5 kleiner gezeichnet.

Der die Facheinteilung bildende Schlauch (9) wird entsprechend dem Taschenboden (5) gefaltet und mit diesem verbunden.

Die Tasche kann mit verschiedenen Bodenformen, vorzugsweise Falzböden, ausgestattet werden.

In der zusammengefalteten Form der Tasche liegen deren Seitenfaltenwände (3, 4) nach innen eingefaltet zwischen den größeren Mantelwänden (1, 2), und der Schlauch (9) ist ebenfalls mit seinen U-Schenkeln (9b) innen eingefaltet flachliegend zwischen den Mantelwänden (1, 2) vorgesehen.

Zur Benutzung der Tasche wird diese aufgefaltet, so daß die Seitenfaltenwände (3, 4) nach außen aufgehen und auch der Flach- oder Seitenfaltenschlauch (9) in seine U-Form, gemäß Fig. 2, aufgeht, wobei dabei auch der Boden (5) aufgefaltet wird.

## Patentansprüche

1. Tragetasche aus Papier, die eine auffaltbare Kastenform aus vier Mantelwandungen und einem Boden besitzt, wobei in zwei sich gegenüberliegenden Mantelwandungen Seitenfalten angeordnet sind, dadurch gekennzeichnet, daß ihr Aufnahmeraum eine Facheinteilung (8a bis 8c) hat.

2. Tragetasche nach Anspruch 1, dadurch gekennzeichnet, daß ihr Aufnahmeraum in mehrere, vorzugsweise drei, Fächer (8a bis 8c) aufgeteilt ist, die sich über die gesamte Taschenhöhe erstrecken und nebeneinander angeordnet sind.

3. Tragetasche nach den Ansprüchen 1 und 2, dadurch gekennzeichnet, daß die Facheinteilung (8a bis 8c) von einem an den beiden sich gegenüberliegenden und quer zu den die Seitenfalten (6) zeigenden Mantelwandungen (3, 4) stehenden Mantelwandungen (1, 2) festgelegtem, auffaltbarem Schlauch (9) aus Papier gebildet ist.

4. Tragetasche nach den Ansprüchen 1 bis 3, dadurch gekennzeichnet, daß der Schlauch (9) in der aufgefalteten Stellung eine U-Form ergibt, mit dem U-Steg (9a) an einer Mantelwandung (1) und mit an seinen beiden U-Schenkeln (9b) aufeinanderzu abgewinkelten Stegen (9c) an der gegenüberliegenden Mantelwandung (2) befestigt ist.

5. Tragetasche nach den Ansprüchen 1 bis 4, dadurch gekennzeichnet, daß der Schlauch (9) in seinen beiden U-Schenkeln (9b) je eine Falzkante (10) hat und die beiden Stege (9c) an den freien Enden der U-Schenkel (9b) abgewinkelt angeordnet sind.

6. Tragetasche nach den Ansprüchen 1 bis 5, dadurch gekennzeichnet, daß der Schlauch (9) durch Kleben an den Mantelwandungen (1, 2) befestigt ist, wobei die Klebestellen an dem U-Steg (9a) und den U-schenkelseitigen Stegen (9c) in Punkt- oder Streifenform vorgesehen sind.

7. Tragetasche nach den Ansprüchen 1 bis 6, dadurch gekennzeichnet, daß der Schlauch (9) den TaschenAufnahmeraum in gleich und/oder unterschiedlich große Fächer (8a bis 8c) aufteilt.

8. Tragetasche nach den Ansprüchen 1 bis 7, dadurch gekennzeichnet, daß dieselbe mit der Facheinteilung (8a bis 8c) in Schlauchform hergestellt ist.

9. Verfahren zur Herstellung der Tragetasche mit Facheinteilung nach den Ansprüchen 1 bis 8, dadurch gekennzeichnet, daß im Durchlauf auf eine offenliegende, die vier Mantelwandungen (1 bis 4) bildende und Falzlinien (11) sowie Klebestellen zeigende Papierbahn ein flachliegender Flach- oder Seitenfaltenschlauch (9) aufgebracht, die Papierbahn schlauchförmig geschlossen und mit dem innenliegenden Schlauch (9) in den Klebestellen verbunden, dann auf die Taschengröße abgelängt und anschließend an einer Längsseite sowie dem Boden (5) durch Kleben verschlossen wird.
